# FASCICULE DE BREVET EUROPEEN

(11) **EP 0 705 092 B1**
(45) Date de publication et mention de la délivrance du brevet: **03.09.1997**
(21) Numéro de dépôt: 94918914.6
(22) Date de dépôt: 13.06.1994
(51) Int. Cl.: A61J 7/04, B65D 83/04

(54) **DISPOSTIF DE CONDITIONNEMENT ET DE DISTRIBUTION DE MEDICAMENTS**
AUFBEWAHRUNGS- UND AUSGABEVORRICHTUNG FÜR MEDIKAMENTE
DEVICE FOR PACKAGING AND DISPENSING MEDICAMENTS

(30) Priorité: 24.06.1993 FR 9308089
(43) Date de publication de la demande: 10.04.1996
(73) Titulaire: INCOMEX, Monaco (MC)
(72) Inventeur: Valette, Jackiw, 42450 Sury-le-Comtal (FR)
(74) Mandataire: Thivillier, Patrick
(86) Numéro de dépôt international: FR9400697
(87) Numéro de publication internationale: WO9500102

(56) Documents cités:
- DE-B- 2 232 494
- GB-A- 1 012 508
- GB-A- 1 526 699
- US-A- 4 062 445

## Description

L'invention se rattache au secteur technique des récipients spécialement adaptés à des fins médicales ou pharmaceutiques.

Il est connu d'utiliser, pour la distribution de médicaments devant être pris selon des cycles et doses prédéterminés, des boîtes ou boîtiers équipés de compartiments internes. Ces compartiments sont conformés pour permettre de préparer les doses prescrites de médicaments. Généralement, les boîtiers présentent sept compartiments correspondant aux sept jours de la semaine.

Dans certains cas, les compartiments présentent des séparations internes correspondant aux doses journalières réparties le plus souvent entre les matin, midi, soir et coucher.

L'accès aux compartiments peut s'effectuer de différentes manières. Par exemple, chaque compartiment peut présenter un couvercle monté à coulissement ou bien le boîtier peut présenter un couvercle coiffant l'ensemble des médicaments. L'accès à chaque compartiment est parfois difficile et nécessite très souvent, de retourner le boîtier avec des risques de mélanger les doses de médicaments.

On peut citer par exemple l'enseignement du brevet GB 1.012.508 qui divulgue un boitier recevant au moins un étui compartimenté apte à déborder de l'une des faces du boitier. Il apparait qu'en position de débordement de l'étui considéré, plusieurs compartiments peuvent être accessibles. Or, en pratique, cela peut poser de réels problèmes. En effet, lorsque l'utilisateur souhaite, par exemple, prendre le ou les médicaments placés dans le deuxième compartiment, le premier compartiment apparait également en débordement du boitier. Il en résulte qu'en reversant le boitier pour faire tomber le médicament contenu dans le deuxième compartiment, le médicament contenu dans le premier compartiment, si ce dernier n'a pas été pris pour des raisons diverses, va également tomber. L'utilisateur prendra simultanément, dans ces conditions, les médicaments des deux compartiments, ce qui peut être en contradiction totale avec le traitement prescrit.

D'autres solutions permettent de distribuer d'une manière séparée, chaque dose d'un même compartiment. Cependant, pour atteindre ce résultat, les moyens de mise en oeuvre sont relativement compliqués, générant une certaine fragilité et augmentant le coût de fabrication.

On peut citer également la demande de brevet FR 2674828 qui enseigne une boîte pour la distribution de doses de médicaments, comprenant deux plaques rectangulaires comportant chacune des cases longitudinales qui reçoivent un tiroir apte à contenir une dose prédéterminée. Ces dispositions permettent de prélever individuellement les doses sans avoir à retourner la boîte et sans risque de mélange de ces doses.

Il apparait cependant, quelles que soient les solutions employées, que les compartiments ne sont pas réellement adaptés pour recevoir, en fonction de la période de la journée considérée, le médicament prescrit. Notamment, la distinction n'est pas faite entre un supositoire et des pilules qui, bien évidemment, nécessitent des compartiments de taille et volume différents.

Par ailleurs, selon les dispositions connues, des risques accidentels de prises simultannées de deux médicaments existent.

L'invention s'est fixée pour but de remédier à ces inconvénients, de manière simple, sûre, efficace et rationnelle.

Le problème que se propose de résoudre l'invention est de pouvoir conditionner et distribuer des doses journalières de médicaments en tenant compte du fait qu'en fonction du moment de la prise, le médicament est de nature différente et par conséquent nécessite un volume de conditionnement différent. C'est le cas des supositoires et des pilules. Généralement, il apparait que la prise des supositoires est effectuée le matin et au coucher.

Un autre objectif important que se propose d'atteindre l'invention, est de ne permettre le débordement de l'une des faces du boitier, de l'un seulement des compartiments, afin d'éviter toute prise accidentelle de deux médicaments différents, suite au renversement du boitier.

Pour résoudre ces problèmes, il a été conçu et mis au point un dispositif de conditionnement et de distribution de médicaments, du type de ceux comprenant un boîtier support recevant en juxtaposition des étuis rectilignes compartimentés dans lesquels sont placés les médicaments, le boîtier et les étuis présentant, en combinaison, des agencements aptes à permettre le coulissement guidé en translation desdits étuis. Selon l'invention, il est revendiqué que :
- les agencements de coulissement ont une capacité de débordement à volonté de l'une ou de l'autre des deux faces opposées du boîtier,
- chaque étui présente deux compartiments internes,
- chaque étui présente des agencements de blocage aptes à permettre un libre accès à l'un ou à l'autre seulement des deux compartiments internes.

Pour résoudre le problème posé de pouvoir distribuer à volonté des médicaments du type supositoires et des médicaments du type pilules, chaque étui, sous forme d'un élément parallélépipèdique, est ouvert au niveau de sa partie supérieure et présente une séparation interne transversale qui est désaxée par rapport à la longueur de l'étui, pour constituer deux compartiments de longueurs inégales.

Pour résoudre le problème posé de permettre le débordement de chaque étui, sous un effort de poussée digitale, le boîtier est constitué par un réceptacle comprenant une face plane recevant les étuis et dont les bords sont relevés pour constituer les côtés transversaux, en délimitant des faces latérales ouvertes pour le débordement des étuis, une plaque transparente étant fixée sur ces côtés transversaux pour obturer le réceptacle.

Pour résoudre le problème posé de bloquer en position de débordement les étuis de manière à avoir accès seulement à l'un des compartiments internes, les agencements de blocage en position de débordement soit du compartiement soit du compartiment, de l'une ou de l'autre des faces latérales ouvertes sont constitués par des languettes élastiques formées dans le fond du boîtier au niveau de chaque emplacement des étuis, lesdites languettes présentant en bout des pions aptes à coopérer avec des trous formés dans l'épaisseur du fond de chaque étui.

Chaque emplacement présente deux languettes coaxiales, les languettes de deux emplacements adjacents étant décalées pour permettre le débordement des compartiments de grandes et de petites dimensions d'une manière alternée.

L'invention est exposée, ci-après plus en détail à l'aide des dessins annexés, dans lesquels :
La figure 1 est une vue en perspective du boîtier selon l'invention.
La figure 2 est une vue en plan du boîtier.
La figure 3 est une vue en coupe transversale considérée selon la ligne 3.3 de la figure 2.
La figure 4 est une vue en coupe transversale considérée selon la ligne 4.4 de la figure 2.
La figure 5 est une vue en coupe transversale considérée selon la ligne 5.5 de la figure 2.
La figure 6 est une vue en coupe longitudinale considérée selon la ligne 6.6 de la figure 2.
La figure 7 est une vue de dessus du boîtier.
La figure 8 est une vue partielle en coupe montrant le détail des languettes de blocage en position.

Le dispositif comprend un boîtier (1) agencé intérieurement pour le positionnement de plusieurs étuis (2) destinés à recevoir les médicaments. Le boîtier est constitué par un réceptacle (1b) comprenant une face plane (1b1) sur laquelle sont montés, avec capacité de coulissement guidé en translation, les étuis (2). Les bords (1b2) (1b3) du réceptacle sont relevés pour constituer les côtés transversaux. Une plaque transparente (3) est fixée sur le réceptacle (1b) afin d'obturer les étuis (2), comme il sera indiqué dans la suite de la description. Les faces latérales (1c) et (1d) du boîtier sont donc ouvertes pour permettre le débordement des étuis sous un effort de poussée digital appliqué sur ces derniers.

Le réceptacle peut présenter, parallèlement à ses bords transversaux (1b2) (1b3), des entretoises (1b4) et (1b5).

Le guidage en translation des étuis s'effectue au moyen de bossages rectilignes (1e) formés en débordement du fond du boîtier. Ces bossages (1e), parallèles aux bords transversaux (1b2) (1b3), délimitent les emplacements des étuis.

Chaque étui (2), sous forme d'un élément parallélépipèdique est ouvert au niveau de sa partie supérieure et présente une séparation interne transversale (2a). Cette séparation (2a) est désaxée par rapport à la longueur de l'étui, pour constituer deux compartiments internes (2b) et (2c) de longueurs inégales et par conséquent, de volumes différents. L'obturation des étuis et par conséquent des compartiments (2b) et (2c), est réalisée par la plaque transparente (3).

A noter que la fixation de la plaque sur le réceptacle s'effectue par tout moyen connu et approprié, notamment par soudure ultra-sonique.

Suivant une autre caractéristique de l'invention, le boîtier (1) et les étuis (2) présentent, en combinaison, des agencements aptes à permettre le blocage en position de débordement desdits étuis, par rapport à l'un ou à l'autre des faces ouvertes (1c) (1d), de manière à avoir accès seulement, soit au compartiment interne de dimension réduite (2b), soit au compartiment interne de plus grande dimension (2c).

Dans ce but, le fond du boîtier, constitué par la plaque (1b) présente, au niveau de chaque emplacement des étuis, des languettes élastiques (1f) et (1g). Chaque languette présente, en bout, un pion de centrage (1f1) et (1g1) apte à coopérer avec des trous (2d) formés dans l'épaisseur du fond de chaque étui. Notamment, chaque emplacement, délimité par les bossages rectilignes (1e), présente deux languettes coaxiales.

Les languettes de deux emplacements adjacents sont décalées pour permettre le débordement des compartiments de grande et de petite dimensions (2b) et (2c) d'une manière alternée. Le fond de chaque étui présente trois trous (2d) afin de coopérer avec au moins l'une des languettes, quelle que soit la position de l'étui dans le boîtier.

A noter qu'en position escamotée des étuis, les deux languettes de blocage (1f) et (1g) coopèrent chacune avec un trou (2d) de l'étui correspondant.

Le positionnement des languettes est déterminé en fonction des compartiments internes (2b) (2c) de chaque étui, de sorte qu'en position de débordement des étuis, seuls les compartiments internes (2b) et (2c) débordent du boîtier par rapport à la plaque (3), permettant ainsi d'avoir accès uniquement au compartiment souhaité en fonction du médicament à prendre.

Le boîtier (1) présente quatorze étuis (2) correspondant au MATIN et à l'APRES-MIDI de chaque jour de la semaine. Dans ce but, et comme le montre la figure 2, les étuis (2) présentent, deux à deux, une inscription indiquant les jours de la semaine LUNDI, MARDI, MERCREDI, JEUDI, VENDREDI, SAMEDI, DIMANCHE.

Pour chaque jour, un étui (2) comprend les inscriptions MATIN et MIDI, tandis que l'autre étui comprend les inscriptions SOIR et COUCHER. Les inscriptions MATIN et COUCHER sont disposées en correspondance avec les compartiments de grandes dimensions (2c). Compte-tenu de la conception du dispositif, les différentes inscriptions précitées apparaissent sur la plaque d'obturation transparente (3).

Les languettes de blocage en position de débordement des étuis (2), compte-tenu de leur élasticité, permettent, si nécessaire, de sortir complètement les étuis, en exercant sur ces derniers, un effort de poussée plus important.

Compte-tenu de la nécessité de positionner correctement les compartiments (2b) et (2c) de chaque étui, en correspondance avec les inscriptions qui apparaissent sur le couvercle transparent, ce dernier présente, en correspondance avec les languettes du fond du boîtier, des moyens d'indication visuel.

Les avantages ressortent bien de la description, en particulier on souligne et on rappelle :
- le débordement d'un seul compartiment de l'étui par rapport au boitier, interdisant en conséquence, de mélanger les médicaments contenus dans deux compartiments adjacents,
- la possibilité de mettre dans un même étui, et d'une manière séparée, des médicaments du type supositoire et pilule,
- la simplicité de réalisation,
- l'utilisation simple et pratique de l'ensemble,
- la vision immédiate permettant de constater si un ou plusieurs compartiments sont ouverts,
- la possibilité de nettoyer en totalité le dispositif, compte-tenu du caractère démontable des étuis par rapport au boitier.

## Revendications

1. Dispositif de conditionnement et de distribution de médicaments, sous forme d'un boîtier support (1) recevant en juxtaposition des étuis rectilignes compartimentés (2) dans lesquels sont placés les médicaments, le boîtier (1) et les étuis (2) présentant, en combinaison, des agencements (1e) aptes à permettre le coulissement guidé en translation desdits étuis (2), caractérisé en ce que :
- les agencements de coulissement (1e) ont une capacité de débordement à volonté de l'une ou de l'autre des deux faces opposées du boîtier,
- chaque étui présente deux compartiments internes (2b) (2c),
- chaque étui présente des agencements de blocage (1f) (1g) aptes à permettre un libre accès à l'un ou à l'autre seulement des deux compartiments internes (2b) (2c).

2. Dispositif selon la revendication 1, caractérisé en ce que les agencements de blocage en position de débordement soit du compartiement (2b) soit du compartiment (2c), de l'une ou de l'autre des faces latérales ouvertes (1c) (1d), sont constitués par des languettes élastiques (1f) (1g) formées dans le fond du boîtier au niveau de chaque emplacement des étuis, lesdites languettes présentant, en bout, des pions (1f1) (1g1) aptes à coopérer avec des trous (2d) formés dans l'épaisseur du fond de chaque étui (2).

3. Dispositif selon la revendication 1, caractérisé en ce que chaque étui (2), sous forme d'un élément parallélépipèdique, est ouvert au niveau de sa partie supérieure et présente une séparation interne transversale (2a) qui est désaxée par rapport à la longueur de l'étui, pour constituer deux compartiments de longueurs inégales (2b) (2c).

4. Dispositif selon la revendication 2, caractérisé en ce que chaque emplacement présente deux languettes coaxiales (1f) (1g), les languettes de deux emplacements adjacents étant décalées pour permettre le débordement des compartiments de grandes et de petites dimensions (2b) (2c) d'une manière alternée.

5. Dispositif selon la revendication 1, caractérisé en ce que le boîtier est constitué par un réceptacle (1b) comprenant une face plane (1b1) recevant les étuis et dont les bords (1b2) (1b3) sont relevés pour constituer les côtés transversaux, en délimitant des faces latérales ouvertes (1c) (1d) pour le débordement des étuis (2), une plaque transparente (3) étant fixée sur ces côtés transversaux pour obturer le réceptacle et par conséquent les étuis.

6. Dispositif selon la revendication 1, caractérisé en ce que les moyens de guidage en translation des étuis sont constitués par des bossages rectilignes (1e) formés en débordement du fond du boîtier.

7. Dispositif selon la revendication 1, caractérisé en ce que le boîtier présente quatorze étuis (2) correspondant au matin et à l'après-midi de chaque jour de la semaine.

## Claims

1. Device for packaging and dispensing medications in the form of a case (1) which accommodates straight juxtaposed boxes (2) comprising compartments in which medications are placed, the case (1) and the boxes (2) having, in combination, features (1e) which allow said boxes (2) to slide sideways in a guided manner, characterised in that:
- the sliding features (1e) have the ability to allow the boxes to protrude as required from either of the two opposite faces of the case,
- each box has two internal compartments (2b) (2c),
- each box has locking features (1f) (1g) capable of allowing unrestricted access to only one or the other of the two internal compartments (2b) (2c).

2. Device as claimed in claim 1 characterised in that the features for locking in the position where compartment (2b) or compartment (2c) protrudes from one or other of the open side faces (1c) (1d) consist of elastic tabs (1f) (1g) formed in the base of the case at the level of each box location, said tabs having at their tip studs (1f1) (1g1) capable of cooperating with holes (2d) formed in the thickness of the base of each box (2).

3. Device as claimed in claim 1 characterised in that the upper part of each box (2) in the form of a parallelepiped element is open and has a crosswise internal partition (2a) which is not located half way along the length of the box and forms two compartments of unequal length (2b) (2c).

4. Device as claimed in claim 2 characterised in that each location has two coaxial tabs (1f) (1g), the tabs of two adjacent locations being out of alignment in order to allow the compartments of large and small size (2b) (2c) to protrude alternately.

5. Device as claimed in claim 1 characterised in that the case consists of a receptacle (1b) comprising a plane face (1b1) accommodating the boxes of which the edges (1b2) (1b3) are raised in order to form transverse sides delimiting the open lateral faces (1c) (1d) for protrusion of the boxes (2), a transparent plate (3) being fixed on the transverse sides in order to seal the receptacle and, consequently, the boxes.

6. Device as claimed in claim 1 characterised in that the means of guiding the boxes sideways consist of raised straight humps (1e) formed on the base of the case.

7. Device as claimed in claim 1 characterised in that the case has fourteen boxes (2) which correspond to the morning and afternoon of each day of the week.

## Patentansprüche

1. Vorrichtung zum Einpacken und Verteilen von Arzneimitteln in Form eines Tragekastens (1) für die Aufnahme von nebeneinanderliegenden, geradlinigen, in Fächer unterteilten Behältern (2), in die die Arzneimittel hineingelegt werden, wobei der Kasten (1) und die Behälter (2) kombinierte Vorkehrungen (1e) für das geführte Verschieben der Behälter (2) in Querrichtung aufweisen, dadurch gekennzeichnet, daß:
- die Schiebevorkehrungen (1e) auf den beiden entgegengesetzten Seiten des Kastens ein beliebig weites Herausziehen ermöglichen,
- jeder Behälter zwei innere Fächer (2b) (2c) aufweist,
- jeder Behälter Sperrvorkehrungen (1f) (1g) aufweist, die geeignet sind, den freien Zugriff nur zu dem einen oder anderen der beiden Innenfächer (2b) (2c) zu ermöglichen.

2. Vorrichtung nach Anspruch 1, dadurch gekennzeichnet, daß die Vorkehrungen für die Sperrung in der aus der einen oder anderen offenen Seitenfläche (1c) (1d) herausgezogenen Position des Faches (2b) bzw. des Faches (2c) aus elastischen Zungen (1f) (1g) bestehen, die an jedem Behälterplatz im Boden des Kastens ausgebildet sind, wobei die Zungen an ihrem Ende Stifte (1f1) (1g1) aufweisen, die geeignet sind, mit Löchern (2d) zusammenzuwirken, die in der Bodendicke jedes Behälters (2) ausgeformt sind.

3. Vorrichtung nach Anspruch 1, dadurch gekennzeichnet, daß jeder quaderförmige Behälter (2) im Bereich des oberen Teils offen ist und eine querverlaufende innere Trennwand aufweist (2a), die im Verhältnis zur Länge des Behälters außermittig versetzt ist, um zwei Fächer mit ungleicher Länge (2b) (2c) zu bilden.

4. Vorrichtung nach Anspruch 2, dadurch gekennzeichnet, daß jeder Behälterplatz zwei koaxiale Zungen (1f) (1g) aufweist, wobei die Zungen zweier benachbarter Plätze versetzt sind, um das abwechselnde Herausziehen der groß- bzw. kleindimensionierten Fächer (2b) (2c) zu ermöglichen.

5. Vorrichtung nach Anspruch 1, dadurch gekennzeichnet, daß der Kasten aus einem Sammelbehältnis (1b) besteht, das eine ebene Fläche (1b1) für die Aufnahme der Behälter besitzt und dessen Ränder (1b2) (1b3) hochgezogen sind, um die querverlaufenden Seiten zu bilden, wobei sie für das Herausziehen der Behälter (2) offene Seitenflächen (1c) (1d) begrenzen und an den Querseiten eine durchsichtige Platte befestigt ist, um das Sammelbehältnis und damit die Behälter zu verschließen.

6. Vorrichtung nach Anspruch 1, dadurch gekennzeichnet, daß die querverlaufenden Führungen der Behälter aus geradlinigen Buckeln (1e) bestehen, die aus dem Boden des Kastens herausragen.

7. Vorrichtung nach Anspruch 1, dadurch gekennzeichnet, daß der Kasten vierzehn Behälter (2) aufweist, die dem Vor- und Nachmittag jedes Wochentags entsprechen.
